# EUROPÄISCHE PATENTSCHRIFT

(11) **EP 1 098 130 B1**
(45) Veröffentlichungstag und Bekanntmachung des Hinweises auf die Patenterteilung: **07.06.2006**
(21) Anmeldenummer: 00123787.4
(22) Anmeldetag: 02.11.2000
(51) Int. Cl.: F16M 11/08

(54) **Tragvorrichtung zur Abstützung von Gegenständen**
Object supporting device
Dispositif de support d'objets

(30) Priorität: 08.11.1999 DE 29919619 U
(43) Veröffentlichungstag der Anmeldung: 09.05.2001
(73) Patentinhaber: Heinrich J. Kesseböhmer KG, 49152 Bad Essen (DE)
(72) Erfinder: Kreyenkamp, Reiner, 49152 Bad Essen (DE)
(74) Vertreter: Busse & Busse Patentanwälte

(56) Entgegenhaltungen:
- DE-A- 3 100 819
- DE-U- 20 014 540
- DE-U- 29 919 619
- FR-A- 2 620 780
- US-A- 5 279 429
- US-A- 5 284 255

## Beschreibung

Die Erfindung betrifft eine Tragvorrichtung zur Abstützung von Gegenständen gemäß dem Oberbegriff des Anspruchs 1. Bei dieser aus der DE-GM 88 11 656.5 bekannten Tragvorrichtung ist die Tragsäule an den Enden ihrer U-Schenkel fest mit einer Wandfläche verbindbar und nimmt mit ihrem Basisschenkel eine unveränderliche Lage im Abstand vor der Wandfläche ein.

Gemäß US-A-5 284 255 ist eine sich zwischen Decken- und Bodenwandung eines Krankenhausraumes erstreckende Tragvorrichtung bekannt. Dabei ist eine mit oberem und unterem U-Schenkel versehene Tragsäule um eine Hochachse schwenkbar, so daß an der Tragsäule gehaltene medizinische Geräte im Bereich des Kopfendes eines Bettes positionierbar sind.

Die Erfindung befaßt sich mit dem Problem, eine Tragvorrichtung zur Abstützung von Gegenständen zu schaffen, die mit geringem technischem Aufwand die Nutzungsmöglichkeiten der abgestützten Gegenstände verbessert.

Die Erfindung löst diese Aufgabe durch eine Tragvorrichtung mit den kennzeichnenden Merkmalen des Anspruchs 1. Hinsichtlich wesentlicher weiterer Ausgestaltungsmerkmale wird auf die Ansprüche 2 bis 11 verwiesen.

Die erfindungsgemäße Tragvorrichtung mit ihrer kurbelartig um eine Hochachse drehbaren Tragsäule kann zur Verbesserung der Zugangsmöglichkeiten zu den Gegenständen beliebig in ihrer Lage verändert werden. Bei exzentrischer Zuordnung von Anlageböden ist damit zugleich eine Vergrößerung der verfügbaren Ablagefläche erzielbar.

Die erfindungsgemäße Tragvorrichtung kann dabei über Wandhalter im Bereich der Stützlager so gehalten sein, daß beispielsweise als Funktionselemente Spiegel, Becherhalter od. dgl. Badzubehör an der Vorrichtung festlegbar und diese weitgehend frei drehbar durch die Wandhalter im Raum zu platzieren sind. Bei einem Einbau der Tragvorrichtung in einen Umbau, beispielsweise in einem

Schrankkorpus, sind zusätzliche Halterungen entbehrlich, da die U-Schenkel unmittelbar an oberen und unteren Plattenteilen des Schrankkorpus gelagert werden können.

Weitere Einzelheiten und vorteilhafte Wirkungen der Erfindung ergeben sich aus der nachfolgenden Beschreibung und den Zeichnungen, die mehrere Ausführungsbeispiele der erfindungsgemäßen Tragvorrichtung veranschaulichen. In der Zeichnung zeigen:
- Fig. 1: eine Perspektivdarstellung der erfindungsgemäßen Tragvorrichtung in einem Schrankkörper,
- Fig. 2: eine Seitenansicht der Tragvorrichtung gemäß Fig. 1,
- Fig. 3: eine Draufsicht auf die Tragvorrichtung gemäß Fig. 1,
- Fig. 4: eine Draufsicht auf die Tragvorrichtung ähnlich Fig. 3 mit in Gebrauchsstellung verlagerten Tragelementen sowie geöffneter Schranktür,
- Fig. 5: eine Unteransicht der im Schrankkörper befindlichen Tragvorrichtung,
- Fig. 6: eine Perspektivdarstellung ähnlich Fig. 1 mit der Tragvorrichtung in einer zweiten Ausführungsform in einem Schrankkörper, und
- Fig. 7: eine Seitenansicht der Tragvorrichtung in einer dritten Ausführungsform mit Wandhaltern.

In Fig. 1 ist eine insgesamt mit 1 bezeichnete Tragvorrichtung zur Abstützung von Gegenständen dargestellt, wobei zu deren Aufnahme jeweilige als Trag- und/oder Funktionselemente F vorgesehene Ablageböden 2 und 3 an der Tragvorrichtung 1 abgestützt sind. Die Tragvorrichtung 1 ist mit einer U-förmigen Tragsäule 4 versehen, die ausgehend von einem Basisschenkel 6 jeweilige Schenkel 5 und 5' zur Abstützung der Tragvorrichtung 1 in deren Einbaulage aufweist.

Die Tragsäule 1 ist in erfindungsgemäßer Ausführung an ihren freien Enden der U-Schenkel 5,5' mittels außerseitiger Lagerzapfen 7 und 8 um eine Hochachse 9 drehbar gelagert. In den beiden Ausführungsformen der Tragvorrichtung 1 gemäß Fig. 1 bis 6 sind die jeweiligen oberen und unteren Lagerzapfen 7,8 in Lagerbaugruppen 10,11 aufgenommen, die ihrerseits an einem oberen bzw. unteren Plattenteil 12,13 eines Schrankkörpers 14 abgestützt sind. In dieser Ausführung der Tragvorrichtung 1 sind die Ablageböden 2 und 3 am Basisschenkel 6 fest abgestützt. Ebenfalls denkbar ist, daß die Teile 2,3 um die Mittelachse M des Basisschenkels 6 drehbar sind (nicht dargestellt).

In der Ausführungsform der Tragvorrichtung gemäß Fig. 1 bis 5 ist die Tragsäule 4 jeweils aus mehreren Teilen zusammengesetzt, wobei beispielsweise eine Schweißverbindung zwischen dem Basisschenkeln 6 und den beiden Schenkeln 5,5' vorgesehen sein kann. In den Ausführungsformen gemäß Fig. 6 und 7 ist die Tragsäule 4' als einstückiges Formteil ausgebildet, das aus einem Rohrteil gebogen ist. In der Ausführungsform gemäß Fig. 6 ist ein Vierkant-Formteil als die Tragsäule 4 mit endseitigen Schenkeln 5,5' vorgesehen. Die Bearbeitung und Anpassung des Vierkant-Formteils an die Ablageböden 2,3 ist besonders einfach.

Die Darstellung gemäß Fig. 1 verdeutlicht in Zusammenschau mit Fig. 2 die Ausbildung der Tragvorrichtung 1 im Bereich des unteren Lagers 8 mit einer Bremse 16, die in der Unteransicht gemäß Fig. 5 näher veranschaulicht ist. Die Bremse 16 weist dabei ein mit der bodenseitigen Lagerbaugruppe 11 fest verbundenes Gegenglied 17 mit einer elastischen Muldenprofilierung 18 auf, in die ein unterseitig am Schenkel 5' festgelegtes Gegenglied 19 soweit einschwenkbar ist, daß eine weitere Drehung (Pfeil D) gebremst wird und damit die Ablageböden 2 und 3 mit dieser Bremse 16 in der zum Verschluß des Schrankens 14 optimalen Lage fixiert sind (Fig. 1). Zur Einleitung einer Drehung D ist der Bremswiderstand im Bereich der Muldenprofilierung 18 durch eine Handbedienung beispielsweise an einem der Funktionselemente F einfach zu überwinden.

Die Ablageböden 2 und 3 sind für den als Eckschrank ausgebildeten Schrankkkörper mit einem sehnenförmigen Abschnitt 20 versehen, der in gebremster Stellung der Vorrichtung 1 in Gegenüberlage zu einer Schranktür 21 so positioniert ist, daß eine optimale Zugänglichkeit und Bedienbarkeit erreicht ist. Ebenso ist denkbar, daß die Ablageböden 2,3 mit einer ein Vieleck bildenden Umfangskontur oder einer kreisförmigen Umfangskontur so bemessen sind, daß im Bereich der Schranktür 21 die optimale Drehung der Funktionselemente F erreicht ist. In der Draufsicht gemäß Fig. 3 und Fig. 4 ist veranschaulicht , daß für einen Zugriff auf den jeweiligen Ablageboden 2,3 im Bodenbereich B bzw. B' die Verschwenkung bzw. Drehung der Tragvorrichtung 1 dazu führt, daß ein Teilbereich 22' der Reling 22 im Bereich der Schranktür 21 aus dem Schrankkörper 14 herausschwenkbar ist, der Bereich B erreichbar ist und danach durch Weiterbewegung oder Rückschwenkung die Tragvorrichtung 1 insgesamt wieder in die durch die Bremse 16 fixierte Ruhestellung verlagerbar ist.

Die eine im wesentlichen kreisförmige Umfangskontur aufweisenden Ablageböden 2,3 sind an der Tragsäule 4 fest abgestützt, wobei diese die Ablageböden 2,3 exzentrisch durchsetzt und damit die verfügbare Nutzfläche N (Fig. 4) vorteilhaft vergrößert ist, die Ablageböden 2,3 eine gute Zugänglichkeit aufweisen und zu den jeweils auf den Ablageböden 2,3 befindlichen Gegenständen hin eine deren Präsentation verbessernde Sicht erreicht ist. Dies ist beispielsweise dann von Interesse, wenn die Schranktür 21 als durchsichtiges Bauteil beispielsweise aus Glas besteht.

In der Unteransicht gemäß Fig. 5 ist eine zusätzliche, am Basisschenkel 6 der Tragvorrichtung 1 abgestützte Stützplatte 23 dargestellt, wobei diese Stützplatte 23 insbesondere als Stabilisierungselement für einen aus Holz bestehenden Einlageboden 24 einzusetzen ist, um auf dem Ablageboden 3 hohe Gewichtsbelastungen aufnehmen zu können. Der Ablageboden 2 weist in der dargestellten Ausführung ebenfalls eine Stützplatte 23' auf (Fig. 2).

An der Tragsäule 4 sind im Bereich des Basisschenkels 6 jeweilige Durchgangsbohrungen 25,26 (Fig. 2) vorgesehen, die eine höhenvariable Festlegung der Ablageböden 2,3 durch jeweilige Verbindungselemente (nicht sichtbar) ermöglichen. Ebenso ist denkbar, die Ablageböden 2,3 im Verbindungsbereich zum Basisschenkel 6 hin mit einer Klemmvorrichtung zu versehen, mittels der die Ablageböden 2,3 durch eine stufenlose Höhenverstellung (nicht dargestellt) in weitgehend variablen Einbaulagen festlegbar sind.

In der Ausführungsform gemäß Fig. 6 ist der als Eckschrank ausgebildete Schrankkörper 14 mit einer Schranköffnung 27 versehen, die mittels einer im Bereich der Tragvorrichtung 1' abgestützten Schranktür 21' verschließbar ist. Diese Schranktür 21' wird gemeinsam mit der Tragvorrichtung 1' bei deren Drehung um die Hochachse 9 bewegt und kann damit vorteilhaft im Innenraum des Schrankkörpers 14 verlagert werden. Damit ist ein vorderer Bewegungsraum (ähnlich Fig. 4) für diese Tür 21' entbehrlich und der Nutzraum vor dem Schrankkörper 14 unbeeinflußt. Aus ihrer Schließstellung im Bereich der Schranköffnung 27 kann die Schranktür 21' durch eine parallele Verschiebung zur Hochachse 9 hin verlagert werden und für die Rückverlagerung ist denkbar, eine nicht näher dargestellte Druckfeder einzusetzen. Die Steuerung der beispielsweise an der Tragsäule 4' festgelegten Tür 21' kann vorteilhaft über eine im Bereich der bodenseitigen Lagerbaugruppe 11 vorgesehene Kurvensteuerung 34 (Fig. 6) erreicht werden, deren Führungsnocken 35 eine jeweilge Öffnungs- oder Schließstellung bewirken.

In Fig. 7 ist eine dritte Ausführungsform der Tragvorrichtung 1" veranschaulicht, wobei die Lager 7,8 deren Lagerbaugruppen 10,11 die Tragsäule 4 an einem oberen und einem unteren Wandhalter 28,29 schwenkbar an der Wandung W abstützen, und damit die Hochachse 9' gebildet ist. Die Kraglänge L der Wandhalter 28,29 ist dabei größer als die Länge S der beiden freien, bogenförmig verlaufenden U-Schenkel 5,5' der Tragsäule 4. Damit ist erreicht, daß die Tragvorrichtung 1" im Bereich der als Spiegel 30, Becherhalter 31 und Ablageböden 32,33 ausgebildeten Trag-und Funktionselemente F frei drehbar an der Wandung W positioniert ist. Die Funktionselemente 30 bis 32 sind dabei fest mit der Tragsäule 4 verbunden, wobei ebenso denkbar ist, daß hier eine schwenkbare Lagerung vorgesehen wird oder zusätzliche, kundenspezifisch auswählbare Funktionselemente F an der Tragvorrichtung 1" festgelegt werden.

## Patentansprüche

1. Tragvorrichtung zur Abstützung von Gegenständen, mit einer U-förmigen, an den freien Enden der U-Schenkel (5,5') abgestützten Tragsäule (4), die an ihrem Basisschenkel (6) Trag- und/oder Funktionselemente (F) abstützt und an ihren U-Schenkeln (5,5') um eine Hochachse (9,9') drehbar gelagert ist, wobei die Trag- oder Funktionselemente (F) am Basisschenkel (6) fest oder um die Mittelachse (M) des Basisschenkels (6) drehbar abgestützt sind, **dadurch gekennzeichnet, daß** die Tragsäule (4) um außenseitige Lagerzapfen (7,8) an den freien Enden ihrer U-Schenkel (5,5') gelagert ist und an der Tragsäule (4) in exzentrischer Anordnung zu dieser zumindest ein eine im wesentlichen kreisförmige Umfangskontur aufweisender Ablageboden (2,3;32,33) abgestützt ist.

2. Tragvorrichtung nach Anspruch 1, **dadurch gekennzeichnet, daß** die Tragsäule (4) als einstückiges Formteil ausgebildet ist.

3. Tragvorrichtung nach einem der Ansprüche 1 oder 2, **dadurch gekennzeichnet, daß** die Lager (7,8) der Tragsäule (4) an einem oberen und unteren Wandhalter (28,29) abgestützt sind.

4. Tragvorrichtung nach Anspruch 3, **dadurch gekennzeichnet, daß** die Kraglänge (L) der Wandhalter (28,29) größer ist als die Länge (S) der freien U-Schenkel (5,5') der Tragsäule (4).

5. Tragvorrichtung nach Anspruch 1 oder 2, **dadurch gekennzeichnet, daß** die Lager (7,8) der Tragsäule (4) an einem oberen und unteren Plattenteil (12,13) eines Schrankkörpers (14;14') abgestützt sind.

6. Tragvorrichtung nach Anspruch 5, **dadurch gekennzeichnet, daß** die Tragsäule (4) im Bereich zumindest eines der beiden Lager (7,8) mit einer Bremse (16) versehen ist.

7. Tragvorrichtung nach Anspruch 5 oder 6, **dadurch gekennzeichnet, daß** ein für einen Eckschrank bestimmter Ablageboden (2,3) einen in Gegenüberlage zur Schranktür (21) des Schrankkörpers (14) positionierbaren sehnenförmigen Abschnitt (20) aufweist.

8. Tragvorrichtung nach einem der Ansprüche 5 bis 7, **dadurch gekennzeichnet, daß** an der Tragsäule (4) eine in Öffnungs- bzw. Schließstellung vor eine Öffnung (27) eines Schrankkörpers (14') verschwenkbare Schranktür (21') abgestützt ist.

9. Tragvorrichtung nach einem der Ansprüche 1, 7 oder 8, **dadurch gekennzeichnet, daß** der Ablageboden (2,3) von einer am Basisschenkel (6) abgestützten Stützplatte (23,23') untergriffen ist.

10. Tragvorrichtung nach einem der Ansprüche 5 bis 9, **dadurch gekennzeichnet, daß** am Basisschenkel (6) die Einbaulage für Ablageböden (2,3) im Schrankkörper (14;14') vorgebende Durchgangsbohrungen (25,26) für die Aufnahme von Verbindungselementen vorgesehen sind.

11. Tragvorrichtung nach einem der Ansprüche 1 bis 9, **dadurch gekennzeichnet, daß** der Ablageboden (2,3) am Basisschenkel (6) der Tragsäule (4) stufenlos höhenverstellbar festgelegt ist.

## Claims

1. Carrying device for supporting objects, having a U-shaped carrying column (4) which is supported at the free ends of the sides (5, 5') of the U, which supports carrying and/or functional elements (F) at the bottom (6) of the U and which is mounted, at the sides (5, 5') of the U, to be rotatable about a vertical axis (9, 9'), the carrying or functional elements (F) being supported at the bottom (6) of the U in a fixed position or to be rotatable about the centre axis (M) of the bottom (6) of the U, **characterised in that** the carrying column (4) is mounted about external mounting pins (7, 8) at the free ends of the sides (5, 5') of the U, and at least one storage shelf (2, 3; 32, 33) having a substantially circular circumferential outline is supported on the carrying column (4) in an eccentric arrangement relative thereto.

2. Carrying device according to claim 1, **characterised in that** the carrying column (4) is in the form of a one-piece shaped part.

3. Carrying device according to either of claims 1 and 2, **characterised in that** the mountings (7, 8) of the carrying column (4) are supported on a top and a bottom wall-mounted support.

4. Carrying device according to claim 3, **characterised in that** cantilevered length (L) of the wall-mounted supports (28, 29) is greater than the length (S) of the free sides (5, 5') of the U of the carrying column (4).

5. Carrying device according to claim 1 or 2, **characterised in that** the mountings (7, 8) of the carrying column (4) are supported on a top and a bottom panel member (12, 13) of a cabinet or cupboard carcass (14, 14').

6. Carrying device according to claim 5, **characterised in that** the carrying column (4) is provided with a brake (16) in the region of at least one of the two mountings (7, 8).

7. Carrying device according to claim 5 or 6, **characterised in that** a storage shelf (2, 3) intended for a corner cabinet or cupboard has a portion (20) in the form of a chord of a circle which can be positioned opposite the door (21) of the cabinet or cupboard

8. Carrying device according to one of claims 5 to 7, **characterised in that** a cabinet or cupboard door (21') which can be pivoted to an open or closed position in front of an opening (27) in a cabinet or cupboard carcass (14') is supported on the carrying column (4).

9. Carrying device according to one of claims 1, 7 or 8, **characterised in that** a supporting plate (23, 23') which is supported at the bottom (6) of the U fits under the storage shelf (2, 3).

10. Carrying device according to one of claims 5 to 9, **characterised in that** there are provided in the bottom (6) of the U through-holes (25, 26) for receiving connecting members, which through-holes (25, 26) preset the fitted position of storage shelves (2, 3) in the cabinet or cupboard carcass (14, 14').

11. Carrying device according to one of claims 1 to 9, **characterised in that** the storage shelf (2, 3) is fastened to the bottom (6) of the U of the carrying column (4) in such a way as to be steplessly adjustable vertically.

## Revendications

1. Dispositif porteur pour supporter des objets, comportant une colonne porteuse (4) en forme d'U supportée aux extrémités libres des ailes (5, 5') de l'U, laquelle colonne porteuse (4) supporte sur son aile de base (6) des éléments porteurs et/ou fonctionnels (F) et est logée aux ailes (5, 5') de l'U de façon à pouvoir tourner autour d'un axe vertical (9, 9'), les éléments porteurs ou fonctionnels (F) étant supportés par l'aile de base (6) de façon fixe ou de façon à pouvoir tourner autour de l'axe médian (M) de l'aile de base (6), **caractérisé en ce que** la colonne porteuse (4) est logée aux extrémités libres des ailes (5, 5') de l'U autour de tourillons de palier (7, 8) du côté extérieur et **en ce qu'**au moins un plateau de dépose (2, 3; 32, 33) présentant un contour périphérique substantiellement circulaire est supporté par la colonne porteuse (4) de manière excentrique à celle-ci.

2. Dispositif porteur selon la revendication 1, **caractérisé en ce que** la colonne porteuse (4) est conformée en tant que pièce formée d'une seule pièce.

3. Dispositif porteur selon la revendication 1 ou 2, **caractérisé en ce que** les paliers (7, 8) de la colonne porteuse (4) sont supportés par un support mural supérieur et un support mural inférieur (28, 29).

4. Dispositif porteur selon la revendication 3, **caractérisé en ce que** la longueur de console (L) des supports muraux (28, 29) est supérieure à la longueur (S) des ailes libres (5, 5') de l'U de la colonne porteuse (4).

5. Dispositif porteur selon la revendication 1 ou 2, **caractérisé en ce que** les paliers (7, 8) de la colonne porteuse (4) sont supportés par un panneau supérieur et un panneau inférieur (12, 13) d'un corps d'armoire (14; 14').

6. Dispositif porteur selon la revendication 5, **caractérisé en ce que** la colonne porteuse (4) est pourvue d'un frein (16) dans la zone d'au moins un des deux paliers (7, 8).

7. Dispositif porteur selon la revendication 5 ou 6, **caractérisé en ce qu'**un plateau de dépose (2, 3) destiné à une armoire d'angle présente un tronçon (20) en forme de corde de cercle positionnable en face d'une porte (21) d'armoire du corps d'armoire (14).

8. Dispositif porteur selon l'une quelconque des revendications 5 à 7, **caractérisé en ce qu'**une porte (21') d'armoire capable de pivoter en position d'ouverture ou selon le cas de fermeture devant une ouverture (27) d'un corps d'armoire (14') est supportée par la colonne porteuse (4).

9. Dispositif porteur selon l'une quelconque des revendications 1, 7 ou 8, **caractérisé en ce que** le plateau de dépose (2, 3) est soutenu par une plaque d'appui (23, 23') supportée par l'aile de base (6).

10. Dispositif porteur selon l'une quelconque des revendications 5 à 9, **caractérisé en ce que** des trous de passage (25, 26) prédéfinissant la position de montage de plateaux de dépose (2, 3) dans le corps d'armoire (14; 14'), destinés à recevoir des éléments de raccordement, sont prévus sur l'aile de base (6).

11. Dispositif porteur selon l'une quelconque des revendications 1 à 9, **caractérisé en ce que** le plateau de dépose (2, 3) est fixé à l'aile de base (6) de la colonne porteuse (4) de façon réglable en continu en hauteur.
